# EUROPÄISCHE PATENTSCHRIFT

(11) **EP 0 007 436 B1**
(45) Veröffentlichungstag und Bekanntmachung des Hinweises auf die Patenterteilung: **13.10.1982**
(21) Anmeldenummer: 79102027.4
(22) Anmeldetag: 19.06.1979
(51) Int. Cl.: H04R 1/22

(54) **Elektroakustischer Wandler mit piezoelektrischer Schicht versehener Membran**
Electro-acoustic transducer with a membrane having a piezoelectric layer
Transducteur électroacoustique avec une membrane munie d'une couche piézo-électrique

(30) Priorität: 17.07.1978 DE 2831411
(43) Veröffentlichungstag der Anmeldung: 06.02.1980
(73) Patentinhaber: SIEMENS AKTIENGESELLSCHAFT, 80333 München (DE)
(72) Erfinder: Martin, Erwin, Dipl.-Ing., D-8000 München 70 (DE)

## Beschreibung

Die Erfindung betrifft einen elektroakustischen Wandler mit einer in einer Kapsel angeordneten mit einer piezoelektrischen Schicht versehenen Wandlermembran, durch die das Volumen in der Kapsel in einen Membranvorraum und einen Membranrückraum aufgeteilt ist, weiterhin mit einer, den Membranvorraum verschließenden, mit Schalldurchlaßöffnungen versehenen Fassung, wobei im Membranvorraum Mittel zur Dämpfung der Resonanzüberhöhungen vorgesehen sind. Ein solcher Wandler ist bekannt (DE-OS 2 256 792).

Zur Erhöhung der Verständlichkeit der Sprache und zum Ausgleich des frequenzabhängigen Verlaufs der Kabeldämpfung ist es erforderlich, daß die Empfindlichkeit eines Fernsprechmikrofons im Bereich von 200 Hz bis ca. 2500 Hz mit wachsender Frequenz stetig ansteigt. Wünschenswert sind ca. 2,5 dB/Oktave.

Im Bereich von 2500 Hz bis 3500 Hz dagegen soll die Empfindlichkeit nicht weiter ansteigen, da sonst bei diesen Frequenzen Rückkopplungen zwischen Sprech- und Hörkapsel im Handapparat eines Femsprechers möglich sind.

Weiterhin soll die Frequenzkurve oberhalb von 3500 Hz steil abfallen, um bei der trägerfrequenten Nachrichtenübertragung über Fernleitungen (Kanalbreite 4 kHz) eine Störbeeinflussung benachbarter Kanäle zu vermeiden. Außerdem soll bei zukünftigen PCM-Übertragungen (halbe Abtastfrequenz) das durch die Faltung hervorgerufene Störgeräusch im Sprachsignal unterdrückt werden.

Bei den bekannten Femsprechwandiern legt man, um hohe Empfindlichkeit zu erreichen, die Grundschwingung eines mit relativ großer Masse mₒ behafteten Schwingsystems (Schwinganker, Kunststoffmembran mit Spule, Biegeplatte) in die Mitte des Fernsprechübertragungsbereiches auf ca. 1 kHz. Die Resonanzüberhöhung dieser Grundschwingung kompensiert man durch einen an das Rückvolumen angekoppelten Helmholtzresonator (Frequenz, Band 16/1962, Seite 208 bis 215).

Zur Verbreiterung des Übertragungsbereichs bis ca. 3,5 kHz nützt man Zusatzresonatoren und Oberschwingungen (DE-PS 1 961 217), insbesondere die durch einen Knotenkreis gekennzeichnete vierte Teilschwingung aus.

Da die Zusatzresonatoren und Oberschwingungen zum Teil sehr störende Resonanzüberhöhungen aufweisen, sind Maßnahmen bekannt, die störenden Einflüsse durch spezielle Lagerung der Membran (DE-PS 1 961 217, DE-AS 1 288 146) bzw. durch Ausgestaltung der Membran selbst zu unterbinden.

Weiterhin sind Versuche unternommen worden, die Resonanzüberhöhungen im Strömungsweg des Schalles zu reduzieren. So ist es bekannt, Seidengaze hinter den Einsprachelöchern der Fassung einer Mikrofonkapsel anzuordnen oder einen porösen Schaumstoff hinter die Einsprachelöcher zu legen (DE-AS 1 076 182) und mit einer ebenfalls mit Schalldurchlaßöffnungen versehenen Trennplatte festzuhalten, wobei die Schalldurchlaßöffnungen von Fassung und Trennplatte gegeneinander versetzt sein können, wie dies auch anderweitig bekannt ist (FR-PS 1 036 501

Die vorgenannten Ausführungen haben jedoch folgende Nachteile: Der Dämpfungsstoff direkt hinter den Einsprachelöchem kann bei Besprechen der Kapsel beschmutzt werden. Dadurch verändert sich im Laufe der Zeit der Dämpfungswiderstand und damit der Frequenzgang und die Empfindlichkeit des Mikrofons. Weiterhin Ist ein Reinigen der Mikrofonkapsel bei einem eventuellen Austausch des Femsprechers kaum möglich. Außerdem ist im Falle der Seidengaze das Kleben der Seide an die Innenseite der Fassung relativ aufwendig. Schließlich reichen die bekannten Dämpfungseinrichtungen hinter der Fassung meistens nicht aus, um Resonanzüberhöhungen oberhalb von 2000 Hz genügend zu dämpfen.

Es ist daher Aufgabe der vorliegenden Erfindung, mit akustischen Mitteln eine Anordnung zur Korrektur des Frequenzverlaufs anzugeben, durch die Resonanzüberhöhungen oberhalb von 3500 Hz nahezu völlig unterdrückt werden und die es gestatten, in dem zur Übertragung bestimmten Frequenzbereich einen annähernd stetigen Übertragungsfaktor zu erzielen, der auch bei längerer Betriebszeit durch äußere Einflüsse, insbesondere beim Besprechen der Kapsel, nicht wesentlich beeinflußt wird.

Die Aufgabe wird gemäß der vorliegenden Erfindung dadurch gelöst, daß im Membranvorraum zwischen Membran und Fassung eine Trennplatte angeordnet ist, die ebenfalls mit Schalldurchlaßöffnungen versehen ist, wobei die Schalldurchlaßöffnungen der Fassung gegenüber den Schalldurchlaßöffnungen der Trennplatte versetzt angeordnet sind, und daß zwischen Trennplatte und Fassung eine an einem zylinderförmigen Ansatz der Fassung lagernde mit einer Mittenausnehmung versehene Dämpfungsscheibe derart angeordnet ist, daß sie lediglich die Schalldurchlaßöffnungen der Trennplatte überdeckt, während sie die Schalldurchlaßöffnungen der Fassung frei läßt.

Damit wird eine ausreichende Dämpfung, Insbesondere bei höheren Frequenzen, erzielt. Durch die versetzte Anordnung der Schalldurchlaßöffnungen von Fassung und Trennplatte wird ein Verschmutzen beim Besprechen des Mikrofons weitestgehend vermieden. Durch Variation der dämpfende Eigenschaften aufweisenden Mittel kann das somit gebildete Tiefpaßfilter den verschiedensten Wünschen angepaßt werden. So kann in gewissen Grenzen die Empfindlichkeit variiert werden, ohne an Membran oder deren Lagerung Änderungen vornehmen zu müssen. Weiterhin kann die Grenzfrequenz fₒ und die Steilheit des Tiefpasses verschiedenen Wünschen angepaßt werden.

Weiterhin muß durch die Maßnahmen nach der Erfindung der Schallfluß die Dämpfungsscheibe erst eine größere Strecke annähernd horizontal durchdringen. Der Strömungswiderstand wird damit genügend groß und ist damit wenig abhängig von den Materialtoleranzen.

Ein weiterer Vorteil besteht darin, daß die Fassung mit einem zylinderförmigen Ansatz versehen ist, in dem die mit einer Mittenausnehmung versehene Dämpfungsscheibe lagert. Dadurch ist eine in konstruktiver Hinsicht äußerst einfache Lagerung gegeben.

Bei Änderung der für den Wandler charakteristischen Daten braucht somit lediglich Fassung und Dämpfungsscheibe ausgetauscht zu werden, wodurch die Varianten hinsichtlich Wahl der Anzahl und/oder der Größe der Schalldurchlaßöffnungen (Durchmesser, Halslänge) der Fassung vergrößert werden. Weiterhin ist eine exakte Lagesicherung der Dämpfungsscheibe gegeben und bei der Montage ist ein Verschieben dieser Scheibe unmöglich.

Ein weiterer Vorteil ergibt sich dadurch, daß beim Auswechseln der Fassung das Schwingsystem nicht beeinträchtigt wird, da Trennplatte und Gehäuse eine kompakte Einheit bilden.

Im folgenden sei die Erfindung anhand eines Ausführungsbeispieles und einer schematischen Darstellung unter Zuhilfenahme von 3 Figuren näher erläutert.

Es zeigen
Fig. 1 einen Querschnitt durch einen Wandler nach der Erfindung,
Fig. 2 eine schematische Darstellung des Wandlers nach Fig. 1, und
Fig. 3 die zu Fig. 2 gehörige Ersatzschaltung.

In einem Gehäuse 1 sind nacheinander folgende Teile untergebracht. Zunächst ist der Träger 2 zu nennen, der auf seiner dem Boden des Gehäuses 1 zugewandten Seite eine Schaltungsplatte 3 mit elektronischen Bauelementen trägt. An dieser Schaltungsplatte sind zwei Kontaktmesser angeordnet (Kontaktmesser 4 dargestellt), die durch Ausnehmungen 5 des Gehäuses hindurchragen, den elektrischen Anschluß nach außen bilden und den Träger 2 mit Schaltungsplatte 3 im Gehäuse festlegt. Der Träger 2 ist mit zwei Absorptionsresonatoren versehen, von denen der mit einer Seidenscheibe 7 abgedeckte Absorptionsresonator 6 dargestellt ist.

Auf dem Träger 2 ist weiterhin ein Lagerkörper 8 angeordnet, über dem eine mit einer piezokeramischen Schicht 9 versehene Wandlerplatte 10 lagert. Ein weiterer Lagerkörper 11 bildet das Gegenlager. Abgeschlossen ist das Gehäuse 1 durch eine Trennplatte 12, die untrennbar mit dem Gehäuse verbunden ist. Diese Trennplatte weist mehrere in einem Kreis angeordnete Schalldurchlaßöffnungen 13 auf. Weiterhin ist die Trennplatte auf der der Membran zugekehrten Seite mit radial nach außen verlaufenden Rippen 14 versehen.

Der so gebildete Wandler ist durch eine Fassung 15 verschlossen, die wiederum in einem Kreis angeordnete Schalldurchlaßöffnungen 16 aufweist. Diese Schalldurchlaßöffnungen sind in einem Kreis mit größerem Durchmesser als die in der Trennplatte angeordneten Schalldurchlaßöffnungen angeordnet. Zwischen Trennplatte und Fassung ist eine Dämpfungsscheibe 17 angeordnet, die in einem zylindrischen Ansatz 18 der Fassung lagert und den Raum vor der Trennplatte teilweise ausfüllt. Dabei ist die Dämpfungsscheibe so bemessen, daß sie die Schalldurchlaßöffnungen der Trennplatte überdeckt.

Die Fig. 2 zeigt einen Wandler nach Fig. 1 in schematischer Darstellung als Mikrofon. Die mit Fig. 1 übereinstimmenden Teile sind mit dem gleichen Bezugszeichen versehen.

Der Raum zwischen der abnehmbaren Fassung 15 und dem Schwingsystem 8, 9, 10, 11 wird durch eine Trennplatte 12 in zwei Räume V₃ und V₄ aufgeteilt.

Die Luftmassen m₃ und m₄ in den Öffnungen von Trennplatte und Fassung sind über die Federung _{C4} des von beiden Teilen eingeschlossenen Luftvolumens V₄ gekoppelt.

Dieses akustische Schwingungsgebilde entspricht elektrisch einem als Tiefpaß wirkenden T-Glied (Fig. 3).

Die Grenzfrequenz des Tiefpasses ist an die obere Grenze des Übertragungsbereiches gelegt. Für die Grenzfrequenz gilt wenn mann die Luftmassen in den Öffnungen von Fassung und Trennplatte gleich groß annimmt

Die Federung _{C4} ist in Grenzen wählbar durch das Koppelvolumen V₄ (0,5 bis 3 cm³) und durch die wirksame schwingende Fläche Sₒ (3,5 bis 5 cm²) der Wanderplatte 10:
p Dichte der Luft
c Schallgeschwindigkeit d. Luft
p · c²=1,42 10e g/cm² s²

Die Luftmasse in den Kanälen ist frei wählbar
- durch die Kanallänge I
- durch den Querschnitt S_{K} der Kanäle
- durch die Anzahl n der Kanäle.

Gute Tiefpaß-Wirkung erreicht man mit Kanallängen≥1 mm (evtl. mit Zusatzhals), was mit Kunststoff-Spritzteilen für Fassung und Trennplatte leicht realisierbar ist.

Eine Vergrößerung des Kanalquerschnittes und der Anzahl der Kanäle über ein bestimmtes Maß verringert die Tiefpaß-Wirkung: Die Übersetzung der wirksamen Massen bzw. Induktivitäten (L'3=L₃/u²₃) am Qusrschnittssprung (ü₃=S₃ₓ/Sₒ) wirkt hier gegenläufig.

Damit der Dämpfungsverlauf des Tiefpasses vom Durchlaßzum Sperrbereich stetig verläuft, muß die Dämpfung genügend groß sein.

Der akustische Reibungswiderstand r₃ₖ und r₄ an den Kanalwandungen von Fassung und Trennplatte Strömungswiderstand der Luft reicht hierzu meist nicht aus. Die Zusatzdämpfung r_{3z} ist hierbei durch einen porösen Schaumstoff zwischen Fassung und Trennplatte realisiert.

Die Gesamt- Dämpfung und -Masse an der Trennplatte ist dann wobei m_{3z} die Zusatzmasse der in dem porösen Material eingeschlossenen Luft darstellt.

Die Fig. 3 zeigt das Ersatzschaltbild zu Fig. 2. Dabei bedeutet der Abschnitt A die Einsprache des Handapparates, der Abschnitt B den durch die Fassung und Trennplatte gebildeten Tiefpaß und der Abschnitt C das mechanische und akustische Schwingsystem.

## Patentansprüche

Elektroakustischer Wandler mit einer in einer Kapsel angeordneten mit einer piezoelektrischen Schicht (9) versehenen Wandlermembran (10), durch die das Volumen in der Kapsel in einen Membranvorraum (V₄, V₃) und einen Membranrückraum (V₂, V,) aufgeteilt ist, weiterhin mit einer, den Membranvorraum verschließenden, mit Schalldurchlaßöffnungen (16) versehenen Fassung (15), wobei im Membranvorraum Mittel zur Dämpfung der Resonanzüberhöhungen vorgesehen sind, dadurch gekennzeichnet, daß im Membranvorraum zwischen Membran (10) und Fassung (15) eine Trennplatte (12) angeordnet ist, die ebenfalls mit Schalldurchlaßöffnungen (13) versehen ist, wobei die Schalldurchlaßöffnungen (16) der Fassung (15) gegenüber den Schalldurchlaßöffnungen (13) der Trennplatte (12) versetzt angeordnet sind, und daß zwischen Trennplatte und Fassung eine an einem zylinderförmigen Ansatz (18) der Fassung (15) lagernde mit einer Mittenausnehmung versehene Dämpfungsscheibe (17) derart angeordnet ist, daß sie lediglich die Schalldurchlaßöffnungen (13) der Trennplatte (12) überdeckt, während sie die Schalldurchlaßöffnungen (16) Fassung (15) frei läßt.

## Revendications

Transducteur électroacoustique avec une membrane transductrice (10) disposée dans une capsule, pourvue d'une couche piézoélectrique (9) et par laquelle le volume de la capsule est subdivisé en une chambre de membrane antérieure (V₄, V₃) et en une chambre de membrane postérieure (V₂. Vₗ), et comportant, en outre, un élément de boîtier (15) pourvu d'ouvertures de passage (16) pour le son, des moyens étant prévus dans la chambre de diaphragme antérieure pour amortir les acuités de résonance, caractérisé par le fait que dans la chambre de diaphragme antérieure, il est prévu, entre la membrane (10) et l'élément de boîtier (15), une plaque de séparation (12) qui est également pourvue d'ouvertures de passage (13) du son, les ouvertures de passage (16) du son ménagées dans l'élément de boîtier (15) étant décalées par rapport aux ouvertures de passage (13) du son ménagées dans la plaque de séparation (12), et qu'entre la plaque de séparation et l'élément de boîtier est disposé de telle manière un disque d'amortissement (17) monté sur un appendice de forme cylindrique (18) de l'élément de boîtier (15), qu'il recouvre uniquement les ouvertures de passage (13) du son de la plaque de séparation, alors qu'il dégage les ouvertures de passage (16) du son ménagées dans l'élément de boîtier (15).

## Claims

An electro-acoustic transducer comprising a transducer membrane (10) arranged in a capsule and provided with a piezo-electric layer (9), which membrane divides the internal volume of the capsule into a front chamber (V₄, V,) and a rear chamber (V₂, V,) and further comprising a support (15) which seals the front chamber of the membrane and is provided with sound apertures (16), the front chamber of the membrane being provided with means for damping resonance peaks, characterised in that there is arranged in the front chamber of the membrane between membrane (10) and support (15) a separating plate (12) likewise provided with sound apertures (13), the sound apertures (16) of the support (15) being staggered in relation to the sound apertures (13) of the separating plate (12), and that between the separating plate and the support there is a damping disc (17) fixed on a cylindrical attachment (18) of the support (15) and provided with a central recess, arranged in such manner that it covers the sound apertures (13) of the separating plate (12) only leaving the sound apertures (16) of the support (15) exposed.
